# EUROPÄISCHE PATENTSCHRIFT

(11) **EP 0 692 340 B1**
(45) Veröffentlichungstag und Bekanntmachung des Hinweises auf die Patenterteilung: **21.10.1998**
(21) Anmeldenummer: 94810370.0
(22) Anmeldetag: 23.06.1994
(51) Int. Cl.: B24B 31/033

(54) **Vorrichtung für die Bearbeitung von Werkstücken unter Einwirkung der Fliehkraft**
Apparatus for machining workpieces under application of the centrifugal force
Dispositif pour l'usinage de pièces sous l'effet de la force centrifuge

(43) Veröffentlichungstag der Anmeldung: 17.01.1996
(73) Patentinhaber: POLYSERVICE AG, 2543 Lengnau (CH)
(72) Erfinder: Jacot, Simon, CH-2543 Lengnau (CH)
(74) Vertreter: AMMANN PATENTANWAELTE AG BERN

(56) Entgegenhaltungen:
- AT-B- 210 782
- DE-A- 3 843 326
- DE-B- 2 647 468
- DE-U- 8 003 140

## Beschreibung

Die vorliegende Erfindung bezieht sich auf eine Vorrichtung für die Bearbeitung von Werkstücken unter Einwirkung der Fliehkraft gemäss Oberbegriff von Patentanspruch 1.

Eine solche Vorrichtung ist in der DE-B-26 47 468 offenbart, wobei die Vorrichtung Druckausgleichmittel aufweist, die durch eine von einem Schlitz in der Deckelwand angeordneten Lippen-Ventilöffnung gebildet werden. Eine solche Ventilöffnung ermöglicht eine nur geringe Anpassung des Arbeitsdruckes.

Die DE-U-80 03 140 offenbart als Druckausgleichmittel ein Ventil mit einer Schraubenfeder, wobei diese Druckausgleichmittel eine relativ aufwendige Konstruktion bedingen.

Es ist davon ausgehend Aufgabe der vorliegenden Erfindung die Druckausgleichmittel einerseits einfacher und kostengünstiger herstellbar zu gestalten und andererseits den Arbeitsdruck im Behälter besser zu beeinflussen. Diese Aufgabe wird mit der Vorrichtung gemäss Patentanspruch 1 gelöst.

Die Erfindung wird im folgenden anhand einer Zeichnung eines Ausführungsbeispiels näher erläutert, wobei die einzige Figur im Schnitt einen Arbeitsbehälter einer erfindungsgemässen Vorrichtung darstellt.

Der Arbeitsbehälter 1 weist einen geschlossenen Boden 2 und einen Deckel 3, in vorliegendem Beispiel ein Abschlussschraubdeckel, auf und ist in vorliegendem Beispiel für einen Inhalt von einem Liter ausgelegt. Innen ist der Arbeitsbehälter mit einer abreibarmen Schutzschicht 4, vorzugsweise aus Kunststoff, versehen, die ersetzt werden kann und somit eine Wiederverwendung des Arbeitsbehälters erlaubt. Der Abschlussschraubdeckel 3 ist über ein Innengewinde 5 auf das Aussengewinde 6 des Behälterhalses 7 verschraubbar, kann aber auch mit einem Schnellverschluss versehen werden.

Am Uebergang zwischen dem Behälterinnenraum, der Behälterwand und dem Behälterhals ist, auf einem Absatz 8, eine elastische Druckausgleichsmembran 9 angeordnet, die Poren 10 aufweist, deren Durchmesser auch bei Ausdehnung der Membran kleiner ist als der Durchmesser der kleinsten Werkstücke und des Trägermaterials. Die elastische Druckausgleichsmembran wird vorzugsweise aus Kautschuk hergestellt, doch können auch andere Materialien mit ähnlichen Verformungseigenschaften verwendet werden.

Oberhalb der Membran 9 und innerhalb des Behälterhalses ist eine Flüssigkeitsauffangschale 11 umgestülpt angeordnet, derart, dass der Boden 12 der Schale sich oben nahe der Innenseite 13 des Abschlussschraubdeckels befindet. Durch den Abschlussschraubdeckel 3 und die Flüssigkeitsauffang-Schale 11 ist eine Entlüftungsschraube 14 eingebaut, die axial eine Innenbohrung 15 aufweist, die in mehrere im Schraubenkopf horizontal angeordnete Entlüftungsbohrungen 16 einmündet. Durch diese Anordnung wird verhindert, dass beim Abbau des Ueberdruckes Flüssigkeit entweichen kann.

Die Arbeitsweise des Arbeitsbehälters ist die folgende: nach dem Auffüllen des Behälters mit den Werkstücken und dem festen Trägermaterial sowie Zusatzmittel mit Flüssigkeit zur Bearbeitung der Werkstücke wird der Arbeitsbehälter in eine Planetendrehbewegung versetzt, das heisst, er vollführt eine Drehung um einen Mittelpunkt auf einem Teller sowie eine Eigenrotation um seine Mittelachse 17. Dadurch wird durch die Reibung der Materialien eine Wärme erzeugt, die zu einem Druckanstieg im Behälter führt. Durch diesen Druckanstieg wird die Membran 9 im Inneren der Flüssigkeitsauffangschale verformt, wodurch sich die Poren 10, die bereits im Membranmaterial vorhanden sind oder zusätzlich mechanisch angebracht worden sind, öffnen, und der Ueberdruck über die Entlüftungsschraube 14 entweichen kann.

Durch die entsprechende Wahl der Porengrösse in der Druckausgleichsmembran kann der Arbeitsdruck im Arbeitsbehälter beeinflusst werden, wobei die Porengrösse stets kleiner als die Werkstücke und das Trägermaterial sein muss. Die durch die Druckausgleichsmembran entwichene Druckluft kann durch Kondensierung und direkte Ausscheidung Polierflüssigkeit abgeben, die durch Zentrifugalkraft an die Aussenwand der Flüssigkeitsauffangschale gepresst wird. Dadurch wird verhindert, dass die Flüssigkeit durch die Entlüftungsschraube entweichen kann.

Durch den Druckausgleich können verschiedene Vorteile wie bessere Ausnutzung des Arbeitsvolumen, sofortiges Oeffnen des Arbeitsbehälters nach einem Arbeitsprozess und keine übermässige Erwärmung der zu bearbeitenden Werkstücke erreicht werden.

## Patentansprüche

1. Vorrichtung für die Bearbeitung von Werkstücken unter Einwirkung der Fliehkraft, mit mindestens einem rotierbaren Arbeitsbehälter, wobei der einen geschlossenen Boden (2) und einen abnehmbaren Deckel (3) aufweisende Arbeitsbehälter (1) mit Druckausgleichmittel (9, 14) ausgestattet ist, dadurch gekennzeichnet, dass die Druckausgleichmittel eine mit Poren (10) versehene, elastische Druckausgleichmembran (9) und eine in der Deckeloberseite (13) angeordnete Entlüftungsschraube (14) enthalten.

2. Vorrichtung nach Anspruch 1, dadurch gekennzeichnet, dass zwischen den Druckausgleichmitteln und der Innenseite (13) des Deckels (3) eine Flüssigkeits-Auffangschale (11) angeordnet ist, die zu den Druckausgleichmittel hin offen ist und deren Boden (12) eine Bohrung zur Aufnahme der Entlüftungsschraube (14) aufweist.

3. Vorrichtung nach Anspruch 1 oder 2, dadurch gekennzeichnet, dass die Entlüftungsschraube (14) eine axiale Innenbohrung (15) aufweist, die in im Schraubenkopf angeordnete, horizontale Entlüftungsbohrungen (16) mündet.

4. Vorrichtung nach einem der Ansprüche 1 bis 3, dadurch gekennzeichnet, dass sein Inneres mit einer abreibarmen Schutzschicht (4) versehen ist.

## Claims

1. Device for the treatment of workpieces under the effect of the centrifugal force, comprising at least one rotatable working tank, the working tank (1), which comprises a closed bottom (2) and a removable lid (3), being provided with pressure compensation means (9, 14), characterised in that the pressure compensation means comprise an elastic pressure compensation membrane (9) provided with pores (10) and a venting screw which is arranged in the upper side (13) of the lid.

2. Device according to claim 1, characterised in that a liquid collector (11) is disposed between the pressure compensation means and the inner side (13) of the lid (3), the liquid collector being open on the side of the pressure compensation means while its bottom (12) comprises a bore allowing to receive the venting screw (14).

3. Device according to claim 1 or 2, characterised in that the venting screw (14) comprises an internal axial bore (15) which communicates with horizontal venting bores (16) extending in the screw head.

4. Device according to one of claims 1 to 3, characterised in that it is provided with a wear-resistant protective coating (4) on the inside.

## Revendications

1. Dispositif pour le traitement de pièces à usiner sous l'effet de la force centrifuge, comprenant au moins un récipient de traitement capable d'être mis en rotation, ledit récipient de traitement (1), qui comporte un fond (2) fermé et un couvercle (3) amovible, étant équipé de moyens d'égalisation de pression (9, 14), caractérisé en ce que lesdits moyens d'égalisation de pression comprennent une membrane d'égalisation (9) élastique pourvue de pores (10) et une vis d'aération (14) incorporée dans le haut (13) dudit couvercle.

2. Dispositif selon la revendication 1, caractérisé en ce qu'un récipient collecteur de liquide (11) est disposé entre les moyens d'égalisation de pression et le côté intérieur (13) dudit couvercle (3), ledit récipient étant ouvert envers les moyens d'égalisation de pression alors que son fond (12) comporte un alésage pour recevoir ladite vis d'aération (14).

3. Dispositif selon la revendication 1 ou 2, caractérisé en ce que la vis d'aération (14) comporte un alésage intérieur axial (15) qui communique avec des alésages d'aération horizontaux (16) disposés dans la tête de vis.

4. Dispositif selon l'une des revendications 1 à 3, caractérisé en ce que son intérieur est revêtu d'une couche de protection (4) résistante à l'abrasion.
